# EUROPÄISCHE PATENTSCHRIFT

(11) **EP 1 431 670 B1**
(45) Veröffentlichungstag und Bekanntmachung des Hinweises auf die Patenterteilung: **09.01.2019**
(21) Anmeldenummer: 03027296.7
(22) Anmeldetag: 28.11.2003
(51) Int. Cl.: F24C 15/00, F24C 15/08

(54) **Gehäuse für ein Gargerät**
Housing for a cooking device
Boîte pour un appareil de cuisson

(30) Priorität: 18.12.2002 DE 10259348
(43) Veröffentlichungstag der Anmeldung: 23.06.2004
(73) Patentinhaber: BSH Hausgeräte GmbH, 81739 München (DE)
(72) Erfinder: Erdmann, Klaus, North Carolina 28562 New Bern (US); Fleischhauer, Werner, 83368 St. Georgen (DE); Giraud, Hubert, 76297 Stutensee-Fr. (DE); Gramlich, Walter, 76646 Bruchsal (DE); Haberlander, Rainer, 83359 Hufschlag (DE); Hintermayer, Manfred, 76185 Karlsruhe (DE); Kieslinger, Michael, 83365 Aiging (DE); Lappat, Hans, 84518 Garching/Alz (DE); Pehse, Reinhard, 83229 Aschau (DE); Rabenstein, Klaus, 83308 Trostberg (DE)

(56) Entgegenhaltungen:
- EP-A1- 0 476 364
- EP-A1- 1 239 224
- EP-A2- 0 962 708
- DE-U- 1 805 716
- JP-A- 59 044 528
- JP-A- 60 138 333
- US-A- 3 081 763
- US-A- 3 485 229
- US-A- 3 889 099

## Beschreibung

Die Erfindung geht aus von einem Gehäuse für ein Gargerät nach dem Oberbegriff des Anspruchs 1.

Im Inneren eines Gargeräts, wie beispielsweise einem Pyrolyse-Herd, können Temperaturen von 500 °C und mehr erreicht werden. Um einen zu großen Wärmeübertritt vom Gargerät auf ein benachbartes Küchenmöbel zu verhindern, ist bekannt, Kühlluft um eine innere Isolierung des Gargeräts herumzuführen.

Die EP 1 239 224 A1 beschreibt einen Ofen, welcher in ein Möbel eingebaut ist. Hierbei wird mittels eines Gebläses Luft durch einen Zirkulationsraum gefördert, welcher zwischen einer Muffel und einem Gehäuse des Ofens ausgebildet ist.

Des Weiteren ist in der EP 0 176 223 A2 ein Herd offenbart, bei dem mit Hilfe eines Ventilators kühle Luft zwischen eine innere und eine äußere Gehäusewandung geblasen wird. Aus der DE 23 49 388 B2 ist ein Herd bekannt, bei dem Kühlluft von einem Lüfter angesaugt wird und diese Kühlluft vor Erreichen des Lüfters an einer Seitenwand des Herdes entlang strömt. Bei diesen Lösungen streicht die Kühlluft sehr ungleichmäßig an der Fläche der Gehäusewandung entlang, so dass manche Bereiche gut und manche Bereiche weniger gut gekühlt werden. In den Bereichen mit weniger guter Kühlung kann es zu einem unerwünschten Hitzeübertritt vom Gargerät zu einem benachbarten Küchenmöbel kommen.

Die Aufgabe der Erfindung besteht darin, ein gattungsgemäßes Gehäuse weiterzuentwickeln, und zwar insbesondere hinsichtlich einer effektiven, gezielten und dosierten Lenkung von Kühlluft entlang der Wandung des Gehäuses.

Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Die Erfindung geht aus von einem Gehäuse für ein Gargerät mit einer Gehäusewand.

Es wird vorgeschlagen, dass das Gehäuse mindestens ein in einer Außenfläche der Gehäusewand angeordnetes Luftführungselement zum Führen von Luft entlang der Außenfläche aufweist. Entlang der Außenfläche der Gehäusewand strömende Luft kann effektiv gelenkt und anhand der Formgebung des Luftführungselements gezielt dosiert werden. Das Luftführungselement beeinflusst die Luft während des Strömens entlang der Außenfläche hinsichtlich ihrer Strömungsrichtung und Strömungsstärke. Als Gehäusewand wird eine Außenwand des Gehäuses verstanden, wobei das Gehäuse außerhalb dieser Gehäusewand keine weitere Wand aufweist. Die Gehäusewand kann eine Seitenwand des Gehäuses, eine Rückwand und/oder eine Bodenplatte des Gehäuses sein. Es ist auch möglich, dass die Gehäusewand durch eine obere Abdeckung des Gargeräts gebildet wird.

Ein Gargerät, insbesondere ein Einbauherd, wird üblicherweise zwischen Küchenmöbel bzw. in ein Küchenmöbel integriert, wobei das Gehäuse des Gargeräts an seiner Unterseite vom Fußboden, an der Rückseite von einer Wand oder einer Möbelplatte und an seinen beiden seitlichen Außenwänden jeweils von Möbelplatten benachbart ist. Zwischen dem Gehäuse und den Möbelplatten bzw. dem Fußboden oder der Wand befindet sich ein Luftraum, der zur gezielten Zirkulierung von Kühlluft um die Wände des Gehäuses genutzt werden kann. Durch die Nutzung dieses Luftraums zur Kühlung des Gehäuses kann eine kompakte Bauweise des Gargeräts oder zusätzlicher Bauraum für eine besonders effektive Wärmeisolation erreicht werden, da auf eine innere Gerätekühlung mit einer Kühlluftströmung zwischen zwei Gehäusewänden verzichtet werden kann. Das in einer Außenfläche einer Gehäusewand angeordnete Luftführungselement führt die Kühlluft gezielt an der Außenfläche der Gehäusewand an diejenigen Stellen, an denen eine Kühlung besonderes effektiv ist.

Die Gehäusewand ist eine das Gargerät bzw. das Gehäuse nach außen abschließende Wand, wobei das Gehäuse außerhalb dieser Gehäusewand keine weitere Wand aufweist. Die Gehäusewand kann eine Seitenwand des Gehäuses, eine Rückwand und/oder eine Bodenplatte des Gehäuses sein. Es ist auch möglich, dass die Gehäusewand durch eine obere Abdeckung des Gargeräts gebildet wird.

Gemäß der Erfindung umfasst das Gehäuse eine Vorderseite, eine Seitenwand und eine Bodenplatte, wobei das Luftführungselement in der Außenfläche der Bodenplatte angeordnet ist und zur Führung von Luft von der Vorderseite zur Seitenwand vorgesehen ist. Die Bodenplatte kann Füße oder andere Abstandselemente umfassen, die die Bodenplatte in einem gewünschten Abstand von einer Standfläche wie einem Fußboden oder einem Möbelelement halten. Unter der Bodenplatte ist somit ein Raum zwischen Standfläche und Bodenplatte angeordnet. In diesen Bereich kann kühle Luft eingesogen werden. Durch die Anordnung des Luftführungselements in der Außenfläche der Bodenplatte kann diese Luft gezielt zu einer oder beiden Seitenwänden und dort gezielt in gewünschte Bereiche geleitet werden.

In einer vorteilhaften Ausgestaltung der Erfindung bildet das Luftführungselement eine stegartige Erhebung in der Außenfläche der Gehäusewand. Hierdurch kann an der Außenfläche der Gehäusewand entlang strömende Luft besonders effektiv über größere Strecken bzw. Flächen entlang der Außenfläche geführt werden. Das Luftführungselement kann als ein aufsteigendes Element ausgeführt sein, durch das die Luft zumindest teilweise in vertikaler Richtung geführt wird, beispielsweise schräg von oben nach unten oder umgekehrt. Es ist auch möglich, dass das Luftführungselement vertikal ausgerichtet oder gekrümmt ist.

Eine besonders einfache und preiswerte Ausführung des Luftführungselements wird erreicht, indem das Luftführungselement eine Ausformung der Gehäusewand ist. Die Ausformung kann eine Prägung in einem Blech, das die Gehäusewand bildet, oder eine Verdickung sein oder durch eine andere Konturform der Gehäusewand zustande kommen. Das Luftführungselement und die Gehäusewand sind somit einstückig ausgeführt. Die Herstellung des Luftführungselements durch einen einfachen Formgebungsschritt bei der Herstellung der Gehäusewand ist besonders einfach. Außerdem kann auf ein zusätzliches Teil verzichtet werden, wodurch die Montage des Gehäuses einfach durchzuführen ist.

Vorteilhafterweise bildet das Luftführungselement über zumindest den größten Teil seiner Länge die am weitesten nach außen ragende Erhebung der Gehäusewand. Ein solches Luftführungselement liegt im eingebauten Zustand des Gehäuses unmittelbar oder mit nur einem sehr geringen Luftspalt an einer an die Gehäusewand angrenzenden Möbelplatte an. Ein Strömen der Luft außen um das Luftführungselement herum ist somit nicht oder nur im geringen Umfang möglich. Es kann eine vollständige oder weitgehende Trennung von zwei zwischen der Gehäusewand und einer Möbelplatte befindlichen Luftbereichen erreicht werden. Kühlluftströme sind hierdurch besonders gezielt lenkbar.

Zweckmäßigerweise ist die Gehäusewand eine Seitenwand des Gehäuses, und das Luftführungselement erstreckt sich über mindestens drei Viertel der vertikalen Ausdehnung der Seitenwand. Eine gezielte Luftführung über die gesamte oder im Wesentlichen gesamte vertikale Ausdehnung der Seitenwand kann erreicht werden.

In einer weiteren Ausführungsform der Erfindung ist die Gehäusewand eine Seitenwand des Gehäuses, und das Luftführungselement erstreckt sich bis in einen Bereich von bis zu 10 cm entfernt von einer unteren Kante der Seitenwand. Um diese Kante herum strömende Luft, beispielsweise aus einem Raum unterhalb einer Bodenplatte des Gehäuses ausströmende Kühlluft, kann nach Umströmen der Kante und dem Erreichen des Luftraums neben der Seitenwand unmittelbar oder sehr schnell vom Luftführungselement gezielt entlang der Seitenwand geführt werden. Das Luftführungselement erstreckt sich somit bis ganz oder fast zur unteren Kante der Seitenwand, wobei aus fertigungstechnischen Gründen ein Abstand von bis zu 10 cm wünschenswert sein kann.

Mit Vorteil umfasst das Gehäuse eine Bodenplatte und einen oberen Bereich, der zur Aufrechterhaltung eines Unterdrucks mit Hilfe eines Lüfters vorgesehen ist, wobei das Luftführungselement zur Lenkung von Luft aus einem unter der Bodenplatte angeordneten Raum in den oberen Bereich vorgesehen ist. Hierdurch kann eine besonders effektive Kühlung des oberen Bereichs erreicht werden. Ein guter Kühlungswirkungsgrad wird durch kühle Luft erreicht. Kühle Luft ist im unteren vorderen Bereich um das Gehäuse vorhanden. Diese Luft kann, ohne dass sie dabei wesentlich erwärmt wird, in einen unter der Bodenplatte angeordneten Raum eingesogen werden. Die kühle Luft wird zweckmäßigerweise von vorn in den Bereich unter der Bodenplatte eingesogen. Durch die Lenkung der Luft durch das Luftführungselement zum oberen Bereich wird auf effektive Weise kühle Luft in den oberen Bereich zur Kühlung gelenkt. Das Luftführungselement ist hierbei zweckmäßigerweise an einer Seitenwand oder Rückwand ausgebildet, an der die Luft auf ihrem Weg vom Raum unterhalb der Bodenplatte in den oberen Bereich entlang strömt.

Das Luftführungselement und die Füße der Bodenplatte bzw. die Abstandselemente können relativ zu einer Außenfläche der Bodenplatte die gleiche oder die im Wesentlichen gleiche Erhebungshöhe aufweisen. Hierdurch liegt das Luftführungselement direkt oder sehr dicht am Fußboden oder einer unterhalb der Bodenplatte angeordneten Möbelplatte an. Luft aus dem vorderen Bereich unterhalb der Bodenplatte kann somit nicht unterhalb des Luftführungselements hindurch in einen Raum hinter dem Luftführungselement strömen. Es kann eine vollständige oder im Wesentlichen vollständige Umleitung der Luft durch das Luftführungselement zur Seitenwand erreicht werden.

In einer alternativen Ausgestaltung der Erfindung weist die Bodenplatte ein Abstandselement zur Beabstandung der Bodenplatte von einer Standfläche auf, wobei das Luftführungselement eine Erhebung in der Außenfläche der Bodenplatte bildet, die zumindest teilweise weniger weit nach außen ragt als das Abstandselement. Eine Bodenplatte weist üblicherweise eine zumindest in Bereichen ebene Außenfläche auf. Diese Außenfläche ist durch die Abstandselemente, beispielsweise Füße, in einem gewünschten Abstand zu einer Standfläche gehalten. Durch das Hinausragen des Luftführungselements zumindest teilweise weniger weit über diese Außenfläche nach außen als das Abstandselement, kann Luft beispielsweise von der Vorderseite des Gehäuses unter die Bodenplatte und von dort zwischen dem Luftführungselement und der Standfläche hindurch nach hinten strömen. Das Verhältnis von unterhalb des Luftführungselements hindurchströmender Luft und vom Luftführungselement zu einem anderen Bereich geleiteter Luft ist abhängig von der Größe und Höhe des Luftführungselements relativ zu der Außenfläche der Bodenplatte. Diese Höhe kann gezielt zur Einstellung von Kühlluftströmungen um das Gehäuse verwendet werden.

Eine besonders gute Kühlung der Rückseite des Gehäuses kann erreicht werden, indem an der Rückseite zwei Rückwände mit einem dazwischen liegenden Rückraum angeordnet sind, die zur Führung eines Luftstroms aus einem Raum unterhalb der Bodenplatte nach oben vorgesehen sind. Die Bewegung der Luft erfolgt zweckmäßigerweise von unten nach oben und kann durch einen Lüfter oder durch Thermik bewirkt werden.

Vorteilhafterweise umfasst das Gehäuse einen oberen Bereich, der zur Aufrechterhaltung eines Unterdrucks mit Hilfe eines Lüfters vorgesehen ist, sowie Öffnungen, die den Rückraum mit dem oberen Bereich verbinden. Der obere Bereich kann ein - bis auf Lüftungsöffnungen - ganz oder im Wesentlichen ganz abgeschlossener Raum sein, in dem durch einen Lüfter ein Unterdruck relativ zur Umgebung des oberen Bereichs erzeugt und gehalten werden kann. Durch Öffnungen, die den Rückraum mit dem oberen Bereich verbinden, kann gezielt ein Kühlluftstrom aus dem Rückraum in den oberen Bereich eingestellt werden.

Vorteilhafterweise dehnt sich der Rückraum über mehr als die Hälfte der Rückseite aus. Hierdurch kann eine großflächige Kühlung der Rückseite des Gehäuses erreicht werden.

In einer weiteren Ausgestaltung der Erfindung umfasst das Gehäuse einen oberen Bereich, der zur Aufrechterhaltung eines Unterdrucks mit Hilfe eines Lüfters vorgesehen ist, sowie eine Vorderseite und einen vom oberen Bereich zur Vorderseite gerichteten Abluftkanal mit einer in der Vorderseite angeordneten Mündung. Erwärmte Luft kann aus dem oberen Bereich durch die Mündung gezielt ausgeblasen werden, wobei die Luft auch mit Wrasen beaufschlagt werden kann. Durch das Einsaugen der Kühlluft im unteren Bereich, insbesondere in den Raum unterhalb der Bodenplatte, und das Ausblasen der Heißluft aus dem oberen Bereich kann eine Vermischung des Warmluftstroms mit dem Kaltluftstrom und somit ein Wärmekurzschluss vermieden werden.

Das Gehäuse für das Gargerät kann eine Gehäuseinnenwand und eine Gehäuseaußenwand aufweisen. Es wird dann vorgeschlagen, dass das Gehäuse mindestens ein als eine Ausformung der Gehäuseinnenwand oder der Gehäuseaußenwand ausgestaltetes Luftführungselement umfasst. Entlang einer Fläche einer Gehäusewand strömende Luft kann effektiv gelenkt und anhand der Formgebung des Luftführungselements gezielt dosiert werden.

Die oben beschriebenen Ausführungsformen der obigen Erfindung lassen sich mit gleichen Vorteilen auch auf diese Alternative der Erfindung anwenden.

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
Fig. 1: eine isometrische Ansicht eines Gehäuses für einen Herd,
Fig. 2: eine Seitenansicht auf das Gehäuse,
Fig. 3: eine Draufsicht auf das Gehäuse ohne Geräteabdeckhaube,
Fig. 4: einen Schnitt durch den vorderen Teil einer Seitenwand des Gehäuses gemäß der Linie IV-IV in Fig. 2.

Fig. 1 zeigt ein Gehäuse 2 eines Herdes in einer vereinfachten isometrischen Darstellung. Das Gehäuse 2 umfasst eine Seitenwand 4, eine Bodenplatte 6, eine der Seitenwand 4 gegenüberliegende weitere Seitenwand 8, eine erste Rückwand 10 und eine zweite Rückwand 12, eine Geräteabdeckhaube 14 und ein Lüftergrundblech 18. Die Geräteabdeckhaube 14 umgibt zusammen mit dem
Lüftergrundblech 18 einen oberen Bereich 16, in dem ein Lüfter 20 angeordnet ist.

Die Bodenplatte 6 weist vier eingeprägte Abstandselemente 22 auf, die als Stellprägungen für die Bodenplatte 6 dienen und die eine Außenfläche 30 der Bodenplatte 6 von einem Möbel 24 (Figur 2) beabstandet halten. Außerdem weist die Bodenplatte 6 ein Luftführungselement 26 auf, das als eine Ausprägung der Bodenplatte 6 nach außen ausgestaltet ist. Aus der Seitenwand 4 ist ein weiteres Luftführungselement 28 durch eine Prägung in der Seitenwand 4 herausgearbeitet. Beide Luftführungselemente 26, 28 ragen stegartig über die Außenfläche 30 der Bodenplatte 6 bzw. eine Außenfläche 32 der Seitenwand 4 hinaus.

Bei einem Einbau des Gehäuses 2 in das Möbel 24 (Figuren 2 bis 4) liegt das Luftführungselement 28 sehr nah am Möbel 24 oder beim Möbel 24 an. Hierdurch wird ein Seitenwandkanal 34 gebildet, der nach vorn benachbart zum Luftführungselement 28 und zwischen der Seitenwand 4 und dem Möbel 24 angeordnet ist. Das Luftführungselement 28 erstreckt sich über den größten Teil der vertikalen Ausdehnung der Seitenwand 4 und endet nach unten hin etwa 3 cm oberhalb einer unteren Kante 38 der Seitenwand 4. Der Seitenwandkanal 34 erstreckt sich über die gesamte vertikale Länge der Seitenwand 4 von einem Raum 36 unterhalb der Bodenplatte 6 bis zum oberen Bereich 16 (Figur 2). Während des Betriebs des Gargeräts kann der Lüfter 20 in Betrieb genommen werden. Er erzeugt innerhalb der Geräteabdeckhaube 14 im oberen Bereich 16 des Gehäuses 2 einen Unterdruck relativ zur Umgebung der Geräteabdeckhaube 14. Durch den Unterdruck wird Luft durch verschiedene Aussparungen in der Geräteabdeckhaube 14 in den oberen Bereich 16 eingesogen, wodurch mehrere das Gehäuse 2 umspülende Luftströme verursacht werden.

Die Luftströme saugen einen Kühlluftstrom m an der Vorderseite des Gehäuses 2 zwischen der Bodenplatte 6 und dem Möbel 24 in den Raum 36 unterhalb der Bodenplatte 6 an. Dieser Raum 36 wird nach oben hin durch die Bodenplatte 6 und nach unten hin durch das Möbel 24 begrenzt. Der Kühlluftstrom m prallt auf das quer liegende stegartige Luftführungselement 26 in der unteren Außenfläche 30 der Bodenplatte 6 und wird von dem Luftführungselement 26 teilweise nach rechts und links zu den Seitenwänden 4, 8 geleitet. Ein erster Kühlluftstrom m₁ wird auf diese Weise entlang des Luftführungselements 26 und der Außenfläche 30 der Bodenplatte 6 zur unteren Kante 38 der Seitenwand 4 und zur unteren Kante der Seitenwand 8 geleitet. Die Seitenwände 4 und 8 sind gleich ausge-staltet, wobei in Figur 1 der Übersichtlichkeit halber nur die Seite 4 detailliert gezeichnet ist.

Der erste Kühlluftstrom m₁ umströmt die Kante 38 und gelangt in den Seitenwandkanal 34. Das Luftführungselement 28 ist zur Lenkung des ersten Kühlluftstroms m₁ aus dem unter der Bodenplatte 6 angeordneten Raum 36 in den oberen Bereich 16 vorgesehen. Der erste Kühlluftstrom m₁ durchströmt den Seitenwandkanal 34 und wird durch Öffnungen 40 in der Geräteabdeckhaube 14 in dem oberen Bereich 16 innerhalb der Geräteabdeckhaube 14 gesaugt. Ein zweiter Arm des ersten Kühlluftstroms m₁ wird durch das Luftführungselement 26 zur Seitenwand 8 geleitet und strömt dort durch einen nicht gezeigten Seitenwandkanal, der symmetrisch zum Seitenwandkanal 34 ausgebildet ist. Durch ebenfalls nicht gezeigte Öffnungen in der Geräteabdeckhaube 14 strömt dieser zweite Arm des ersten Kühlluftstroms m₁ auch in den oberen Bereich 16 ein. Die beiden Arme des ersten Kühlluftstroms m₁ überströmen Schalterfrontelemente 42, die durch den Kühlluftstrom m₁ gekühlt werden. Durch diese Kühlung der Schalterfrontelemente 42 können Elektronikbaugruppen in den Schalterfrontelementen 42 mit geringer Temperaturresistenz eingesetzt werden, wodurch die Schalterfrontelemente 42 kostengünstig hergestellt werden können. Anschließend wird der erste Kühlluftstrom m₁ vom Lüfter 20 eingesogen. Der Lüfter 20 drückt den Luftstrom durch einen Abluftkanal 44, der zur Vorderseite des Gehäuses 2 gerichtet ist und unterhalb der Schalterfläche 46 eine Mündung 48 aufweist, hinaus (Figur 2).

An der vorderen Kante der Seitenwand 4 ist ein Herdseitenprofil angeordnet, das im Folgenden als Lisene 50 bezeichnet wird. Die Lisene 50 begrenzt den Einschub des Gehäuses 2 in das Möbel 24 und liegt mit einer Kante oben und unten am Möbel 24 an (Figur 2 und Figur 4). Im mittleren Bereich der vertikal ausgerichteten Lisene 50 ist die Lisene 50 ein Stück weit zurückgeschnitten, so dass zwischen Möbel 24 und der Lisene 50 eine Öffnung 52 ausgebildet ist. Durch diese Öffnung 52 kann ein zweiter Kühlluftstrom m₂ direkt vom Bereich vor dem Gehäuse 2 über die gesamte Länge des Seitenwandkanals 34 in den Seitenwandkanal 34 einströmen (Figur 1 und 4). Er vereinigt sich dort mit dem ersten Kühlluftstrom m₁ und wird zum Lüfter 20 gesogen. Durch den zweiten Kühlluftstrom m₂ werden die seitlichen Stirnkanten des Möbels 24 kühl gehalten.

Ein Querschnitt durch den Seitenwandkanal 34 ist in Figur 4 gezeigt. Figur 4 zeigt die Seitenwand 4 mit dem Luftführungselement 28, eine Wand des Möbels 24, eine Tür 54 mit einer Frontglasscheibe 56, einen Backofenbereich 58 und eine Backofenisolation 60. Zwischen dem Möbel 24 und dem Luftführungselement 28 ist ein kleiner Schlitz angeordnet, in dem ein elastisches Abstandselement 62 angeordnet ist. Durch ein weiteres Abstandselement 64 wird die Seitenwand 4 an einer Verformung in Richtung des Möbels 24 gehindert. Außerdem halten die Abstandselemente 64 die Seitenwand 4 in einem vorgegebenen Abstand zu einer Gehäuseinnenwand 68. Die Abstandselemente 62, 64 sind aus einem wärmeisolierenden Material gefertigt.

Ein dritter Kühlluftstrom m₃ strömt von vorn in den Raum 36 unterhalb der Bodenplatte 6. Er trifft auf das Luftführungselement 26, unterströmt dieses und gelangt in den Raum 36 unter der Bodenplatte 6 hinter dem Luftführungselement 26. Von dort umströmt der dritte Kühlluftstrom m₃ die untere Kante 38 der Seitenwand 4 und strömt an der Außenfläche 32 der Seitenwand 4 nach oben. Durch Öffnungen 66 in der Geräteabdeckhaube 14 gelangt der Kühlluftstrom m₃ in den oberen Bereich 16 und in den Lüfter 20. Der dritte Kühlluftstrom m₃ überströmt die gesamte Außenfläche 32 der Seitenwand 4, die hinter dem Luftführungselement 28 liegt.

Bei Gargeräten, die zur Erzeugung einer besonders hohen Temperatur vorgesehen sind, wie z. B. ein Pyrolyse-Herd, kann es unter Umständen vorkommen, dass die Backofenisolation 60 in Verbindung mit dem dritten Kühlluftstrom m₃ nicht ausreicht, um die Wand des Möbels 24, die der Außenfläche 32 der Seitenwand 4 benachbart ist, ausreichend vor hohen Temperaturen zu schützten. In diesem Fall kann eine Gehäuseinnenwand 68 vorgesehen sein, die innerhalb der Seitenwand 4 angeordnet ist (Figur 1 und 3). Zwischen der Gehäuseinnenwand 68 und der äußeren Seitenwand 4 ist ein Luftraum angeordnet, durch den Kühlluft aufsteigend oder absteigend strömen kann. Zur zusätzlichen Kühlung der Seitenwand 4 kann mithin ein vierter Kühlluftstrom m₄ vorgesehen sein, dessen Strömungsweg unterhalb der Bodenplatte 6 gleich verläuft, wie der Strömungsweg des dritten Kühlluftstroms m₃. Der vierte Kühlluftstrom m₄ umströmt ebenfalls die Kante 38 der Seitenwand 4, um dann durch Öffnungen 70 in der Seitenwand 4 durch die Seitenwand 4 hindurch in den Zwischenraum zwischen der Seitenwand 4 und der Gehäuseinnenwand 68 einzuströmen. Der vierte Luftstrom m₄ strömt zwischen der Seitenwand 4 und der Gehäuseinnenwand 68 nach oben und durch Öffnungen 72 im Lüftergrundblech 18 in den oberen Bereich 16.

Zur Kühlung der Rückwand des Gehäuses 2 ist ein fünfter Kühlluftstrom m₅ vorgesehen, der wie die Kühlluftströme m₃ und m₄ unterhalb des Luftführungselements 26 in den Raum 36 unterhalb der Bodenplatte 6 und hinter dem Luftführungselement 26 einströmt. Von dort umströmt der fünfte Kühlluftstrom m₅ eine untere Kante der ersten Rückwand 10 (Figur 2), strömt durch nicht gezeigte Langlöcher und gelangt in den Zwischenraum zwischen der ersten Rückwand 10 und der zweiten Rückwand 12, der als Rückraum 74 bezeichnet wird. Durch die beiden 5 mm bis 10 mm voneinander beabstandeten Rückwände 10, 12 wird der fünfte Kühlluftstrom m₅ aus dem Raum 36 unterhalb der Bodenplatte 6 nach oben zum oberen Bereich 16 geleitet. Durch weitere Öffnungen 76 strömt der Kühlluftstrom m₅ in den oberen Bereich 16 ein, um im weiteren Verlauf vom Lüfter 20 eingesogen und als Abluftstrom m_{A} zusammen mit den anderen Kühlluftströmen m₁₋₄ durch den Abluftkanal 44 zur Mündung 48 hinausgeblasen zu werden. Durch die doppelwandige Rückwandung des Gehäuses 2 wird im Bereich der Rückwandung eine besonders gute Kühlung erreicht. In diesem kühlen rückwärtigen Bereich können Aggregate 78, die in den Figuren 2 und 3 nur schematisch angedeutet sind, angeordnet werden. Solche Aggregate 78 können ein Umluftmotor, Anschlussklemmen, Heizkörperanschlüsse, ein Drehspießmotor und/oder sonstige Bauteile sein, die entweder vollständig im Rückraum 74 oder etwas aus dem Rückraum 74 herausragend angeordnet sind, wie in den Figuren 2 und 3 angedeutet ist.

**Bezugszeichen**

| | | | |
|---|---|---|---|
| 2 | Gehäuse | 52 | Öffnung |
| 4 | Seitenwand | 54 | Tür |
| 6 | Bodenplatte | 56 | Frontglasscheibe |
| 8 | Seitenwand | 58 | Backofenbereich |
| 10 | Rückwand | 60 | Backofenisolation |
| 12 | Rückwand | 62 | Abstandselement |
| 14 | Geräteabdeckhaube | 64 | Abstandselement |
| 16 | Oberer Bereich | 66 | Öffnung |
| 18 | Lüftergrundblech | 68 | Gehäuseinnenwand |
| 20 | Lüfter | 70 | Öffnung |
| 22 | Abstandselement | 72 | Öffnung |
| 24 | Möbel | 74 | Rückraum |
| 26 | Luftführungselement | 76 | Öffnung |
| 28 | Luftführungselement | 78 | Aggregat |
| 30 | Außenfläche | m | Kühlluftstrom |
| 32 | Außenfläche | m₁ | Kühlluftstrom |
| 34 | Seitenwandkanal | m₂ | Kühlluftstrom |
| 36 | Raum | m₃ | Kühlluftstrom |
| 38 | Kante | m₄ | Kühlluftstrom |
| 40 | Öffnung | m₅ | Kühlluftstrom |
| 42 | Schalterfrontelement | m_{A} | Abluftstrom |
| 44 | Abluftkanal | | |
| 46 | Schalterfläche | | |
| 48 | Mündung | | |
| 50 | Lisene | | |

## Patentansprüche

1. Gehäuse (2) für ein Gargerät mit einer Gehäusewand, wobei die Gehäusewand eine das Gehäuse (2) nach außen abschließende Wand ist und das Gehäuse (2) außerhalb dieser Gehäusewand keine weitere Wand aufweist, und mit mindestens einem in einer Außenfläche (30, 32) der Gehäusewand angeordneten Luftführungselement (26, 28) zum Führen von Luft entlang der Außenfläche (30, 32), wobei das Gehäuse eine Vorderseite, eine Seitenwand (4, 8) und eine Bodenplatte (6) aufweist, **dadurch gekennzeichnet, dass** das Luftführungselement (26) in der Außenfläche der Bodenplatte (6) angeordnet ist und zur Führung von Luft von der Vorderseite zur Seitenwand (4, 8) vorgesehen ist.

2. Gehäuse (2) nach Anspruch 1, **dadurch gekennzeichnet, dass** das Luftführungselement (26, 28) eine stegartige Erhebung in der Außenfläche (30, 32) der Gehäusewand bildet.

3. Gehäuse (2) nach Anspruch 1 oder 2, **dadurch gekennzeichnet, dass** das Luftführungselement (26, 28) eine Ausformung der Gehäusewand ist.

4. Gehäuse (2) nach einem der vorhergehenden Ansprüche, **dadurch gekennzeichnet, dass** das Luftführungselement (28) über zumindest den größten Teil seiner Länge die am weitesten nach außen ragende Erhebung der Gehäusewand bildet.

5. Gehäuse (2) nach einem der vorhergehenden Ansprüche, **dadurch gekennzeichnet, dass** die Gehäusewand eine Seitenwand (4, 8) ist und sich das Luftführungselement (28) bis in einen Bereich von bis zu 10 cm entfernt von einer unteren Kante (38) der Seitenwand (4, 8) erstreckt.

6. Gehäuse (2) nach einem der vorhergehenden Ansprüche, **gekennzeichnet durch** eine Bodenplatte (6) und einen oberen Bereich (16), der zur Aufrechterhaltung eines Unterdrucks mit Hilfe eines Lüfters (20) vorgesehen ist, wobei das Luftführungselement (28) zur Lenkung von Luft aus einem unter der Bodenplatte (6) angeordneten Raum (36) in den oberen Bereich (16) vorgesehen ist.

7. Gehäuse (2) nach Anspruch 6, **dadurch gekennzeichnet, dass** die Bodenplatte (6) ein Abstandselement (22) zur Beabstandung der Bodenplatte (6) von einer Standfläche aufweist und das Luftführungselement (26) eine Erhebung in der Außenfläche (30) der Bodenplatte (6) bildet, die zumindest teilweise weniger weit nach außen ragt als das Abstandselement (22).

8. Gehäuse (2) nach einem der Ansprüche 6 bis 7, **gekennzeichnet durch** eine Rückseite, an der zwei Rückwände (10, 12) mit einem dazwischenliegenden Rückraum (74) angeordnet sind, die zur Führung eines Luftstroms aus einem Raum (36) unterhalb der Bodenplatte (6) nach oben vorgesehen sind.

9. Gehäuse (2) nach Anspruch 8, **gekennzeichnet durch** einen oberen Bereich (16), der zur Aufrechterhaltung eines Unterdrucks mit Hilfe eines Lüfters (20) vorgesehen ist und durch Öffnungen (76), die den Rückraum (74) mit dem oberen Bereich (16) verbinden.

10. Gehäuse (2) nach Anspruch 8 oder 9, **dadurch gekennzeichnet, dass** sich der Rückraum (74) über mehr als die Hälfe der Rückseite ausdehnt.

11. Gehäuse (2) nach einem der vorhergehenden Ansprüche, **gekennzeichnet durch** einen oberen Bereich (16), der zur Aufrechterhaltung eines Unterdrucks mit Hilfe eines Lüfters (20) vorgesehen ist, eine Vorderseite und einen vom oberen Bereich zur Vorderseite gerichteten Abluftkanal (44) mit einer in der Vorderseite angeordneten Mündung (48).

12. Gehäuse (2) für ein Gargerät nach einem der vorhergehenden Ansprüche, **gekennzeichnet durch** eine Gehäuseinnenwand (68) und eine Gehäuseaußenwand, wobei das Gehäuse (2) mindestens ein als eine Ausformung der Gehäuseinnenwand oder der Gehäuseaußenwand ausgestaltetes Luftführungselement (26, 28) umfasst.

13. Gargerät mit einem Gehäuse (2) nach einem der vorhergehenden Ansprüche.

## Claims

1. Housing (2) for a cooking device with a housing wall, wherein the housing wall is a wall which outwardly closes the housing (2) and the housing (2) has no further wall outside of this housing wall, and with at least one air guiding element (26, 28) arranged in an outer surface (30, 32) of the housing wall for guiding air along the outer surface (30, 32), wherein the housing has a front side, a side wall (4, 8) and a base plate (6), **characterised in that** the air guiding element (26) is arranged in the outer surface of the base plate (6) and is provided to guide air from the front side to the side wall (4, 8).

2. Housing (2) according to claim 1, **characterised in that** the air guiding element (26, 28) forms a web-type projection in the outer surface (30, 32) of the housing wall.

3. Housing (2) according to claim 1 or 2, **characterised in that** the air guiding element (26, 28) is a moulding of the housing wall.

4. Housing (2) according to one of the preceding claims, **characterised in that** the air guiding element (28) forms the projection of the housing wall which projects furthest outwards across at least most of its length.

5. Housing (2) according to one of the preceding claims, **characterised in that** the housing wall is a side wall (4, 8) and the air guiding element (28) extends in a range of as far as 10 cm from a lower edge (38) of the side wall (4, 8).

6. Housing (2) according to one of the preceding claims, **characterised by** a base plate (6) and an upper region (16), which is provided to maintain a vacuum with the aid of a fan (20), wherein the air guiding element (28) is provided to direct air out of a space (36) arranged below the base plate (6) and into the upper region (16).

7. Housing (2) according to claim 6, **characterised in that** the base plate (6) has a spacer element (22) for distancing the base plate (6) from a floor space and the air guiding element (26) forms a projection in the outer surface (30) of the base plate (6), which projects at least partially less far out than the spacer element (22).

8. Housing (2) according to one of claims 6 to 7, **characterised by** a rear side, on which two rear walls (10, 12) with a rear space (74) arranged therebetween are arranged, which are provided to guide a flow of air out of a space (36) below the base plate (6) and upwards.

9. Housing (2) according to claim 8, **characterised by** an upper region (16), which is provided to maintain a vacuum with the aid of a fan (20), and by openings (76) which connect the rear space (74) with the upper region (16).

10. Housing (2) according to claim 8 or 9, **characterised in that** the rear space (74) expands across more than half of the rear side.

11. Housing (2) according to one of the preceding claims, **characterised by** an upper region (16), which is provided to maintain a vacuum with the aid of a fan (20), a front side and an exhaust duct (44) which is directed from the upper region to the front side and has an opening (48) arranged in the front side.

12. Housing (2) for a cooking device according to one of the preceding claims, **characterised by** an inner housing wall (68) and an outer housing wall, wherein the housing (2) comprises at least one air guiding element (26, 28) embodied as a moulding of the inner housing wall or the outer housing wall.

13. Cooking device with a housing (2) according to one of the preceding claims.

## Revendications

1. Carcasse (2) pour un appareil de cuisson avec une paroi de carcasse, dans laquelle la paroi de carcasse est une paroi terminant la carcasse (2) vers l'extérieur et la carcasse (2) ne présente aucune autre paroi hormis cette paroi de carcasse, et avec au moins un élément de guidage d'air (26, 28) disposé dans une surface extérieure (30, 32) de la paroi de carcasse pour mener de l'air le long de la surface extérieure (30, 32), dans laquelle la carcasse présente un côté avant, une paroi latérale (4, 8) et une plaque de fond (6), **caractérisée en ce que** l'élément de guidage d'air (26) est disposé dans la surface extérieure de la plaque de fond (6) et prévu afin de mener de l'air du côté avant vers la paroi latérale (4, 8).

2. Carcasse (2) selon la revendication 1, **caractérisée en ce que** l'élément de guidage d'air (26, 28) constitue une élévation en forme d'âme dans la surface extérieure (30, 32) de la paroi de carcasse.

3. Carcasse (2) selon la revendication 1 ou 2, **caractérisée en ce que** l'élément de guidage d'air (26, 28) est une forme de la paroi de carcasse.

4. Carcasse (2) selon l'une des revendications précédentes, **caractérisée en ce que** l'élément de guidage d'air (28) constitue au moins sur la majeure partie de sa longueur l'élévation faisant le plus largement saillie vers l'extérieur de la paroi de carcasse.

5. Carcasse (2) selon l'une des revendications précédentes, **caractérisée en ce que** la paroi de carcasse est une paroi latérale (4, 8) et l'élément de guidage d'air (28) s'étend jusque dans une zone pouvant atteindre 10 cm à l'écart d'un bord inférieur (38) de la paroi latérale (4, 8).

6. Carcasse (2) selon l'une des revendications précédentes, **caractérisée par** une plaque de fond (6) et une zone supérieure (16), prévue pour le maintien d'une dépression à l'aide d'un ventilateur (20), dans laquelle l'élément de guidage d'air (28) est prévu afin de diriger l'air issu d'un espace (36) situé sous la plaque de fond (6) vers la zone supérieure (16).

7. Carcasse (2) selon la revendication 6, **caractérisée en ce que** la plaque de fond (6) présente un élément d'écartement (22) pour l'écartement de la plaque de fond (6) par rapport à une surface de pose et l'élément de guidage d'air (26) constitue une élévation dans la surface extérieure (30) de la plaque de fond (6), qui s'étend au moins en partie moins loin vers l'extérieur que l'élément d'écartement (22).

8. Carcasse (2) selon l'une des revendications 6 à 7, **caractérisée par** un côté arrière, sur lequel sont disposées deux parois arrière (10, 12) séparées par un espace arrière (74), prévues afin de diriger un flux d'air issu d'un espace (36) situé sous la plaque de fond (6) vers le dessus.

9. Carcasse (2) selon la revendication 8, **caractérisée par** une zone supérieure (16), prévue afin de maintenir une dépression à l'aide d'un ventilateur (20) et par des orifices (76), qui relient l'espace arrière (74) à la zone supérieure (16).

10. Carcasse (2) selon la revendication 8 ou 9, **caractérisée en ce que** l'espace arrière (74) s'étend sur plus de la moitié du côté arrière.

11. Carcasse (2) selon l'une des revendications précédentes, **caractérisée par** une zone supérieure (16), prévue pour le maintien d'une dépression à l'aide d'un ventilateur (20), un côté avant et un canal d'évacuation d'air (44) dirigé de la zone supérieure vers le côté avant, avec une embouchure (48) disposée dans le côté avant.

12. Carcasse (2) pour un appareil de cuisson selon l'une des revendications précédentes, **caractérisée par** une paroi intérieure de carcasse (68) et une paroi extérieure de carcasse, dans laquelle la carcasse (2) englobe au moins un élément de guidage d'air (26, 28) exécuté sous la forme d'une forme de la paroi intérieure de carcasse ou de la paroi extérieure de carcasse.

13. Appareil de cuisson avec une carcasse (2) selon l'une des revendications précédentes.
